# EUROPÄISCHE PATENTSCHRIFT

(11) **EP 1 056 550 B1**
(45) Veröffentlichungstag und Bekanntmachung des Hinweises auf die Patenterteilung: **18.09.2002**
(21) Anmeldenummer: 99907259.8
(22) Anmeldetag: 20.01.1999
(51) Int. Cl.: B08B 3/02, A47L 1/02

(54) **REINIGUNGSKOPF EINER REINIGUNGSVORRICHTUNG FÜR FENSTER- UND FASSADENFLÄCHEN**
CLEANING HEAD IN A DEVICE FOR CLEANING THE WINDOW AND FACADE SURFACES
TETE DE NETTOYAGE D'UN DISPOSITIF DE NETTOYAGE POUR SURFACE DE FENETRES ET DE FACADES

(30) Priorität: 19.02.1998 DE 19806928
(43) Veröffentlichungstag der Anmeldung: 06.12.2000
(73) Patentinhaber: Dornier Technologie GmbH & Co.KG, 81545 München (DE)
(72) Erfinder: DORNIER, Irén, E-28023 Madrid (ES)
(74) Vertreter: Flosdorff, Jürgen, Dr.
(86) Internationale Anmeldenummer: DE9900134
(87) Internationale Veröffentlichungsnummer: WO99042226

(56) Entgegenhaltungen:
- DE-A- 2 121 500
- DE-A- 4 220 599
- US-A- 1 537 273
- US-A- 3 999 242

## Beschreibung

Die Erfindung betrifft einen Reinigungskopf für eine Reinigungsvorrichtung für Fenster- und Fassadenflächen, wobei der Reinigungskopf vorzugsweise eine stirnseitig offene, allgemein wannenförmige Reinigungskammer hat, die von einem ringförmigen, umlaufenden Absaugkanal umgeben ist.

Bei dem Reinigungskopf kann es sich beispielsweise um einen Ultraschallreinigungskopf handeln, der mit einer Resonatorplatte versehen ist, die den Boden der Reinigungskammer bildet. Die Resonatorplatte steht mit einem Piezoschwinger in Verbindung, der die Ultraschallschwingungen hervorruft, die von der Resonatorplatte auf das Waschwasser in der Reinigungskammer übertragen werden, das beim Betrieb des Reinigungskopfs die Reinigungskammer ausfüllt.

Die durch die Ultraschallenergie auftretende Kavitation löst die Schmutzpartikel auf der zu reinigenden Fläche schnell und wirkungsvoll. Die mit Überdruck in die Reinigungskammer zugeführte Reinigungsflüssigkeit ruft beim Betrieb einen Spalt zwischen den stirnseitigen Randkanten der Umfangswand der Reinigungskammer und der zu reinigenden Fläche hervor, wobei das Reinigungsflüssigkeits/Schmutz-Gemisch durch diesen Spalt in den die Reinigungskammer umgebenden Saugkanal eintritt, der beispielsweise als querschnittlich rechteckige Nut in die Randkante der umlaufenden Wand ausgebildet sein kann und über einen Abführkanal mit einer Unterdruckquelle in Verbindung steht. Das Reinigungsflüssigkeits/Schmutz-Gemisch wird zusammen mit Luft in den Saugkanal eingesaugt.

Bevorzugt betrifft die Erfindung jedoch einen Reinigungskopf, in dessen Reinigungskammer Reinigungsmittel wie z.B. Bürsten angeordnet sind, die beim Reinigungsvorgang rotieren. Die Reinigungsflüssigkeit kann dabei aus den Bürstenhalterungen gegen die zu reinigende Fläche gespritzt werden. Ein die Reinigungskammer vorzugsweise ringförmig umgebender Absaugkanal kann von einem weiteren ringförmigen Kanal umgeben sein, in den aus einer Druckluftquelle Luft eingeführt wird, die von außen in den Absaugkanal eingesaugt wird.

Es liegt auch im Rahmen der Erfindung, daß der Reinigungskopf mit anderen Mitteln arbeitet, beispielweise mit Wasserdampf, der mit geeigneten Zusätzen versehen sein kann und auf die zu reinigende Fläche gerichtet wird.

Damit der Reinigungskopf über die zu reinigende Fläche, beispielsweise eine Fensterscheibe, geführt werden kann, ohne diese zu verkratzen, muß gewährleistet sein, daß der Reinigungskopf bei seiner Bewegung keinen direkten Kontakt mit der Fensterscheibe hat. Dies wird auf besonders vorteilhafte Weise durch Ausbildung von sogenannten hydrostatischen Lagern erreicht, die einen Gesichtspunkt der vorliegenden Erfindung darstellen und weiter unten näher beschrieben sind.

Wenn der Reinigungsvorgang beendet ist, wird die Zufuhr von Reinigungsflüssigkeit oder Dampf in die Reinigungskammer abgestellt, wodurch dann auch die dünne Flüssigkeits- oder Dampf-Schicht entfällt, die den Spalt zwischen dem Reinigungskopf und der zu reinigenden Fläche beim Betrieb herstellt und aufrecht erhält. Dies hat bei den bisher bekannten Reinigungsköpfen zur Folge, daß diese nun direkt an der zu reinigenden Fläche anliegen, gegen die der Reinigungskopf beispielsweise mittels pneumatischer oder hydraulischer Kolben/Zylinderanordnungen, auf die hier nicht näher eingegangen werden muß, angedrückt sein kann. Wenn der Reinigungskopf am Ende des Reinigungsvorgangs an der Scheibe etc. anliegt, kann nicht die gesamte zurückgebliebene Flüssigkeit abgesaugt werden, so daß zumindest in einzelnen Bereichen, meist in den Ecken des Reinigungskopfes, Flüssigkeit auf der Scheibe zurückbleibt. Diese müßte durch eine Bedienungsperson von Hand nachgetrocknet werden, um eine einwandfrei gereinigte Scheibe, Fassadenfläche oder dergleichen zu erhalten.

Die DE-A-21 21 500 offenbart einen Reinigungskopf einer Reinigungsvorrichtung, der einen Gleitschuh in Form eines umlaufenden Rahmens hat, unter dem beim Reinigungsvorgang Waschwasser hindurchströmt, das aus am Rand des Reinigungskopfes ausgebildeten Saugkanälen abgesaugt wird. Diese Saugkanäle sind außen von einem umlaufenden Berührungsstreifen umgeben, der beim Reinigungsvorgang an der Scheibe anliegt und verhindert, daß von außen Luft in den Reinigungskopf eingesaugt wird. Wenn der Reinigungsvorgang abgeschlossen ist, wird der Gleitschuh zurückgezogen. Es sind keine Mittel vorgesehen, um auf der Scheibe zurückbleibende restliche Waschflüssigkeit zu beseitigen.

Die US-A-3,999,442 offenbart einen Bürstenreinigungskopf, der auf Rollen an der zu reinigenden Scheibe abläuft, wobei zwischen der Umfangswand des Reinigungskopfes und der Scheibe ein kleiner offener Spalt verbleibt. Die Reinigungsflüssigkeit wird durch eine Absaugvorrichtung aus der Reinigungskammer abgesaugt, die in die rückwärtige Abschlußwand der Reinigungskammer einmündet.

Der vorliegenden Erfindung liegt die Aufgabe zugrunde, einen Reinigungskopf so auszubilden, daß nach Beendigung des Reinigungsvorgangs die gesamte Flüssigkeit, die sich noch im Bereich des Reinigungskopfes befindet, selbsttätig von der Scheibe beseitigt werden kann.

Diese Aufgabe wird erfindungsgemäß durch die Merkmale des Patentanspruchs 1 gelöst.

Vorteilhafte Ausgestaltungen der Erfindungen sind in den Unteransprüchen gekennzeichnet.

Die Erfindung sieht vor, daß gegen Ende des Reinigungsvorganges, wenn die Wasserzufuhr zu dem Reinigungskopf abgestellt wird, punktuell wirkende Absetzeinrichtungen, die bevorzugt die Form von Stiften oder Stößel haben, über die Stirnebene des Reinigungskopfs hinaus ausgefahren werden und einen Spalt vorbestimmter Breite zwischen dem Reinigungskopf und derzu reinigenden Fläche hervorrufen und aufrechterhalten. Hierdurch kann äußerst wirkungsvoll Luft von außen in den Bereich des Reinigungskopfs eingesaugt und durch den Absaugkanal abgesaugt werden, wobei die gesamte restliche Flüssigkeit unter dem Reinigungskopf entfernt wird.

Als Kontaktelemente sind bevorzugt Stößel, Stifte oder dergleichen vorgesehen, die zwischen einer zurückgezogenen Ausgangslage und der vorgeschobenen Absetzlage in der sie an der zu reinigenden Fläche anliegen, verschiebbar sind.

Die Stößel oder dergleichen der Absetzeinrichtung sind vorteilhafterweise durch eine Federeinrichtung in die zurückgezogene Ausgangslage vorgespannt, in der sie mit der Stirnebene des Reinigungskopfes bündig abschließen oder ein wenig zurückgezogen sind.

Wenn am Ende des Reinigungsvorgangs die Zufuhr von Reinigungsflüssigkeit in die Reinigungskammer abgestellt wird oder -was bevorzugt ist- kurz bevor dies geschieht, werden die Stößel oder dergleichen ausgefahren bzw. vorgeschoben, um den gewünschten Spalt zwischen dem Reinigungskopf und der zu reinigenden Fläche herzustellen oder beizubehalten. Zum Vorschub der Stößel kann Waschwasser der Reinigungsvorrichtung verwendet werden.

Wenn der Reinigungskopf im Bereich der kurzen Ränder der meist rechteckigen Reinigungskammer beispielsweise zwei einander gegenüberliegende Paare von Stößeln aufweist, können diese Paare jeweils an einem gemeinsamen Riegel befestigt sein, der verschieblich im hinteren Bereich des Reinigungskopfes angeordnet ist. Hinter diesem Riegel kann ein expandierbarer Behälter vorgesehen sein, beispielsweise ein expandierbarer an den Enden geschlossener Schlauch oder dergleichen aus einem gummiartigen Material, der mit einer Wasserquelle verbindbar ist und bei der Zufuhr von Wasser den Riegel bis zu einem Anschlag vorschiebt, wodurch die Stößel um eine vorgegebene Strecke von etwa 0,2 bis 0,5 mm, bevorzugt etwa 0,3 mm, über die Stirnebene des Reinigungskopfes vorrücken.

Infolge dieses Spalts, der nicht auf die oben angegebenen Abmessungen beschränkt ist, sondern von der Größe des Reinigungskopfs, den Arbeitsparametern etc. abhängt, kann auch nach dem Abstellen der Wasserzufuhr in die Reinigungskammer solange ungehindert Luft aus der Umgebung in den Bereich des Reinigungskopfes eintreten und aus dem Absaugkanal abgesaugt werden, bis die gesamte Fensterfläche im Bereich des Reinigungskopfs vollständig abgetrocknet ist. Auf diese Weise kann eine Fläche ohne manuelle Nachbearbeitung automatisch gereinigt werden.

Nach dem oben erwähnten anderen Gesichtspunkt der vorliegenden Erfindung kann der Reinigungskopf mit mehreren hydrostatischen Lagereinrichtungen versehen sein, was insbesondere dann bevorzugt ist, wenn es sich um einen Reinigungskopf mit rotierenden Reinigungsmitteln handelt. Der Reinigungskopf kann dabei beispielsweise vier einander gegenüberliegende Paare von hydrostatischen Lageeinrichtungen haben, wobei sich zwei Paare in den Eckbereichen des Reinigungskopfs und jeweils zwei Paare im mittleren Bereich befinden können. Dazwischen können die oben beschriebenen zwei Paare von Absetzeinrichtungen vorgesehen sein. Es wird aber betont, daß die hydrostatischen Lagereinrichtungen erfindungsgemäß auch bei Reinigungsköpfen ohne Absetzstößel vorgesehen sein können.

Weiter wird vorgeschlagen, daß die hydrostatischen Lagereinrichtungen jeweils eine Stirnwand haben, die in der Stirnebene des Reinigungskopf liegt, d.h. bündig mit den Umfangswänden angeordnet sind, die die Reinigungskammer und den umlaufenden Absaugkanal sowie einen ebentuell den letzteren umgebenden Druckluftzufuhrkanal begrenzen.

In der Stirnwand der Lagereinrichtungen ist vorzugsweise jeweils eine muldenförmige Vertiefung ausgebildet, die langgestreckt mittig innerhalb der Stirnwand verläuft und in die ein Kanal einmündet, der über ein Leitungssystem mit der Reinigungsflüssigkeitsquelle verbindbar ist. Wenn den hydrostatischen Lagereinrichtungen beim Betrieb des Reinigungskopfs Flüssigkeit zugeführt wird, dann verteilt sich das aus dem Kanal austretende Wasser zunächst in der muldenförmigen Vertiefung und von dort gleichmäßig über der verbleibenden Stirnwand, um auf diese Weise einen Spalt vorbestimmter Größe zwischen dem Reinigungskopf und der zu reinigenden Fläche herzustellen. Auf diesen hydrostatischen Lagern gleitet der Reinigungskopf unter Gewährleistung des Abstands zur Reinigungsfläche, so daß dem Vorschub des Reinigungskopf praktisch keine Reibungskräfte entgegenwirken und eine Beschädigung der Fläche sowie des Reinigungskopfs zuverlässig vermieden ist.

Weiter wird mit großem Vorteil vorgeschlagen, daß in dem Leitungssystem der hydrostatischen Lagereinrichtungen ein Umschaltorgan angeordnet ist, das nicht nur die Zufuhr von Wasser unterbinden, sondern die hydrostatischen Lagereinrichtungen mit der Unterdruckquelle bzw. Vakuumquelle der Reinigungsvorrichtung verbinden kann. Dies hat zur Folge, daß die auf der zu reinigenden Fläche verbliebene Flüssigkeit nicht nur durch den umlaufenden, ringförmigen Saugkanal, sondern auch durch die hydrostatischen Lagereinrichtungen abgesaugt wird. Hierdurch ist die Wirksamkeit des abschließenden Trocknungsvorgangs zusätzlich erhöht.

Weitere Einzelheiten der Erfindung ergeben sich aus der nachfolgenden Beschreibung einer Ausführungsform des erfindungsgemäßen Reinigungskopfes sowie anhand der Zeichnung. Dabei zeigen:
- Fig. 1: eine Stirnansicht eines Bürstenreinigungskopfs;
- Fig. 2: einen Schnitt durch einen Seitenwandbereich des Bürstenreinigungskopfs entlang der Linie II-II;
- Fig. 3: einen Schnitt durch den Bürstenreinigungskopfs entlang der Linie III-III in Fig. 1 und
- Fig. 4: einen Schnitt durch den Bürstenreinigungskopf entlang der Linie IV-IV in Fig. 1.

Fig. 1 zeigt eine Stirnansicht eines Reinigungskopfs 1, der eine Reinigungskammer 2 enthält, die von einem ringförmig umlaufenden Absaugkanal 3 umgeben ist. In der Reinigungskammer 2 sind 5 Bürsten 4 angeordnet, die beim Reinigungsvorgang rotieren. Dabei tritt aus Öffnungen Reinigungsflüssigkeit aus, die sich infolge der Rotation der Bürsten kreisförmig verteilt (Bezugszeichen 5) und so gegen die zu reinigende Scheibe gespritzt wird. Die Borsten 6 der rotierenden Bürsten 4 liegen an der zu reinigenden Fläche an und führen einen wirkungsvollen Reinigungsvorgang aus.

Der Absaugkanal 3 ist durch zwei im geringen Abstand voneinander an dem insgesamt mit dem Bezugszeichen 7 bezeichneten Basiskörper des Reinigungskopfs 1 angebrachte Wände 8, 9 gebildet, die bevorzugt aus Metallblech bestehen. Der Absaugkanal 3 mündet im rückwärtigen Bereich des Reinigungskopfs 1 in einen umlaufenden Ringkanal 10 ein, der über Durchgangsbohrungen 11 einer Querwand 13 mit einem Sammelraum 14 in Verbindung steht, aus dem das abgesaugte Flüssigkeits/Schmutz/Luft-Gemisch durch eine Leitung 15 abgesaugt wird, die mit einer Vakuumquelle verbunden ist.

Der Reinigungskopf enthält 8 hydrostatische Lagereinrichtung 16, die sich jeweils paarweise gegenüberliegen und in deren der zu reinigenden Fläche zugekehrten Stirnfläche 17 jeweils eine langgestreckte muldenförmige Vertiefung ausgebildet ist, in die ein Kanal 19 einmündet, durch den Wasser zuführbar ist, das unter der Stirnfläche 17 eine dünne Wasserschicht als hydrostatisches Lager des Reinigungskopfs beim Reinigungsvorgang ausbildet. Durch den Kanal 19 kann gegen Ende eines Reinigungsvorgangs durch Verbindung mit der Vakuumquelle der Reinigungsvorrichtung auch Luft eingesaugt werden, die Restflüssigkeit des umgebenden Bereichs absaugt.

Der Reinigungskopf 1 enthält ferner vier Absetzeinrichtungen 20, von denen sich ebenfalls jeweils zwei paarweise gegenüberliegen. Die Absetzeinrichtungen 20 haben jeweils einen Stößel 21, der nach oder kurz vor dem Abstellen der Wasserzufuhr zu den hydrostatischen Lagern über die Stirnebene 22 (Fig. 2) des Reinigungskopfs 1 hinaus vorschiebbar ist, um einen Spalt vorbestimmter Breite zwischen dem Reinigungskopf und der zu reinigenden Fläche einzustellen bzw. aufrecht zu erhalten.

Fig. 2 zeigt einen Schnitt durch den Randbereich der Reinigungskammer 2. Dort befindet sich eine Seitenwand 22, die sowohl die hydrostatischen Lagereinrichtungen 16 bildet als auch die Stößel 21 der Absetzeinrichtungen 20 hält. Erkennbar sind auch die flachen muldenförmigen Vertiefungen 18 in den Stirnflächen 17 der hydrostatischen Lagereinrichtungen. Zwischen den hydrostatischen Lagereinrichtungen 16 und den Absetzeinrichtungen 20 sind Abschnitte 23 der Wand 22 weggeschnitten.

Die senkrecht zur Stirnebene 22 verlaufenden Kanäle 19 der hydrostatischen Lagereinrichtungen 16 sind an ihrem in der Figur 2 oberen Ende mit einem Schlauchsystem 24 verbunden, durch das den hydrostatischen Lagereinrichtungen 16 Wasser zugeführt werden kann.

Es wird nun auf Fig. 4 Bezug genommen, die die Absetzeinrichtungen 20 zeigt. Die Absetzeinrichtungen 20 enthalten jeweils einen Stift oder Stößel 21, dessen Schaft 25 eine Bohrung 26 der Wand 22 durchgreift und stirnseitig einen Kopfabschnitt 27 trägt, der in der dargestellten rückwärtigen Position der Absetzeinrichtung an der Unterkante 28 des zugehörigen Wandabschnitts anliegt. An dem Schaft 25 ist ein Bund 29 angebracht, an dem sich eine vorgespannte Schraubenfeder 30 abstützt, die anderenends auf der Oberkante des zugehörigen Wandabschnitts aufliegt.

Der Schaft 25 durchgreift ferner die Querwand 13, eine dahinter liegende weitere Querwand 31 und ist in einem Riegel 32 verankert, hinter dem sich ein expandierbarer Körper 33 befindet, der mit einem Wasseranschluß 34 versehen ist.

Zum Vorschub der Kopfabschnitte 27 über die Stirnebene 22 des Reinigungskopfs 1 hinaus wird unter Druck stehendes Wasser in den expandierbaren Behälter 33, der aus einem gummiartigen Material besteht, eingeführt, wodurch der Querriegel 32 um eine kleine Strecke, beispielsweise einige Millimeter, in Figur 4 nach unten bewegt wird, bis der Querriegel 32 auf die feststehende Wand 31 auftrifft. Hierdurch ist die vorgeschobene Position der Kopfabschnitte 27 der Absetzeinrichtungen 20 definiert.

Wenn die Wasserzufuhr abgestellt und ein Absperrorgan geöffnet ist, das das Abfließen der Flüssigkeit auf dem Behälter 33 erlaubt, kehren die Stößel durch Federkraft in die in Figur 4 dargestellt Ausgangslage zurück.

## Patentansprüche

1. Reinigungskopf einer Reinigungsvorrichtung für Fenster- und Fassadenflächen, mit einer Reinigungskammer (2), die von einem ringförmig umlaufenden Absaugkanal (3) umgeben ist, der von Wänden (8,9) begrenzt ist, die in der Stirnebene (22) des Reinigungskopfes (1) enden, wobei der Reinigungskammer (2) eine Reinigungsflüssigkeit zugeführt wird, die von einer mit dem Absaugkanal (3) verbundenen Vakuumquelle abgesaugt wird,
wobei der Reinigungskopf (1) mehrere hydrostatische Lagereinrichtungen (16) aufweist, auf deren austretende Flüssigkeitsschicht der Reinigungskopf (1) während des Reinigungsvorganges gleitet, und wobei der Reinigungskopf (1) mehrere Absetzeinrichtungen (20) aufweist, die stift- oder stößelartige Kontaktelemente (27) aufweisen, die über die Stirnebene (22) des Reinigungskopfs (1) hinaus vorschiebbar sind.

2. Reinigungskopf nach Anspruch 1,
**dadurch gekennzeichnet, daß** die Kontaktelemente (25, 27) jeweils durch eine Federeinrichtung (30) in eine zurückgezogene Ausgangslage vorspannt sind, in der sie nicht über die Stirnebene (22) vorstehen.

3. Reinigungskopf nach Anspruch 1 oder 2,
**dadurch gekennzeichnet, daß** die Kontaktelemente (25, 27) durch Zufuhr von Wasser vorschiebbar sind.

4. Reinigungskopf nach einem der Ansprüche 1 bis 3,
**dadurch gekennzeichnet, daß** jeweils zwei einander gegenüberliegende Kontaktelemente (25, 27) an einem Querriegel (32) befestigt sind, der verschieblich angeordnet ist.

5. Reinigungskopf nach Anspruch 4,
**dadurch gekennzeichnet, daß** ein mit einer Wasserquelle verbindbarer expandierbarer Behälter (33) an der von der Stirnseite des Reinigungskopfs (1) abgewandten Seite hinter dem Querriegel (32) angeordnet ist.

6. Reinigungskopf nach einem der Ansprüche 1 bis 5,
**dadurch gekennzeichnet, daß** die Reinigungskammer eine stirnseitig offene Wannenform hat.

7. Reinigungskopf nach Anspruch 1,
**dadurch gekennzeichnet, daß** die hydrostatischen Lagereinrichtungen (16) jeweils eine Stirnwand (17) haben, die bündig mit den Randkanten von Umfangswänden (8,9) des Reinigungskopfes (1) angeordnet sind.

8. Reinigungskopf nach einem der Ansprüche 1 oder 7,
**dadurch gekennzeichnet, daß** in der Stirnwand (17) der hydrostatischen Lagereinrichtung (16) jeweils eine muldenförmige flache Vertiefung (18) ausgebildet ist, in die eine Durchgangsbohrung (19) einmündet, die über ein Leitungssystem (24) mit einem Wasserbehälter verbindbar ist.

9. Reinigungskopf nach einem der Ansprüche 1 bis 8,
**dadurch gekennzeichnet, daß** in dem Leitungssystem (24) ein Umschaltorgan angeordnet ist, das die hydraulischen Lagereinrichtungen (16) mit der Vakuumquelle verbinden kann.

## Claims

1. A cleaning head of a cleaning device for window and façade surfaces, comprising a cleaning chamber (2) which is encompassed by an annularly surrounding suction channel (3) which is defined by walls (8, 9) that terminate in the front plane (22) of said cleaning head (1), said cleaning chamber (2) having supplied thereto a cleaning liquid which is sucked off by a vacuum source connected to said suction channel (3),
wherein said cleaning head (1) comprises a plurality of hydrostatic bearing means (16) on the exiting liquid layer of which said cleaning head (1) is sliding during the cleaning process, and wherein said cleaning head (1) comprises a plurality of lifting devices (20) including pin- or pusher-like contact elements (27) that can be pushed forwards beyond the front plane (22) of said cleaning head (1).

2. The cleaning head according to claim 1,
**characterized in that** said contact elements (25, 27) are each biased by a spring means (30) into a retracted initial position in which they do not protrude from said front plane (22).

3. The cleaning head according to claim 1 or 2,
**characterized in that** said contact elements (25, 27) can be pushed forwards by the supply of water.

4. The cleaning head according to any one of claims 1 to 3,
**characterized in that** two respectively opposite contact elements (25, 27) are secured to a transverse bar (32) which is slidably arranged.

5. The cleaning head according to claim 4,
**characterized in that** an expandable container (33) which is connectable to a source of water is arranged behind said transverse bar (32) at the side facing away from the front side of said cleaning head (1).

6. The cleaning head according to any one of claims 1 to 5,
**characterized in that** said cleaning chamber has the shape of a tub that is open at the front side.

7. The cleaning head according to claim 1,
**characterized in that** said hydrostatic bearing means (16) are each provided with a front wall (17) arranged to be flush with the edges of circumferential walls (8, 9) of said cleaning head (1).

8. The cleaning head according to any one of claims 1 or 7,
**characterized in that** the front wall (17) of said hydrostatic bearing means (16) has formed therein a respective trough-like flat recess (18) in which a through-hole (19) terminates that is connectable via a conduit system (24) to a water container.

9. The cleaning head according to any one of claims 1 to 8,
**characterized in that** said conduit system (24) has arranged therein a switch-over unit which can connect said hydraulic bearing means (16) to said vacuum source.

## Revendications

1. Tête de nettoyage d'un dispositif de nettoyage pour surfaces de fenêtres et de façades comportant une chambre de nettoyage (2) qui est entourée d'un conduit d'aspiration d'entourage de forme circulaire (3), lequel est limité par des parois (8,9) qui se terminent dans le plan frontal (22) de la tête de nettoyage (1), dans laquelle la chambre de nettoyage (2) reçoit un liquide de nettoyage qui est aspiré par une source de vide reliée au conduit d'aspiration (3),
dans laquelle la tête de nettoyage (1) comporte plusieurs agencements de paliers hydrostatiques (16), sur lesquels la couche fluidique de la tête de nettoyage (1) glisse pendant le processus de nettoyage, et dans laquelle la tête de nettoyage (1) est munie de plusieurs dispositifs de déversement (20) qui comportent des éléments de contact (27) formés en broche ou en coulisseau aptes à effectuer un déplacement vers l'avant au-delà du plan frontal (22) de la tête de nettoyage (1).

2. Tête de nettoyage selon la revendication 1,
**caractérisée en ce que** les éléments de contact (25,27) sont chacun sollicités par un mécanisme de ressort (30) dans une position de repos retirée vers l'arrière dans laquelle ils ne se trouvent pas au-delà du plan frontal (22).

3. Tête de nettoyage selon la revendication 1 ou 2,
**caractérisée en ce que** les éléments de contact (25,27) peuvent se déplacer vers l'avant sous la poussée de l'eau.

4. Tête de nettoyage selon l'une quelconque des revendications 1 à 3,
**caractérisée en ce que** chacun des deux éléments de contact (25,27), situés l'un en face de l'autre, est fixé à une traverse (32) qui est mobile.

5. Tête de nettoyage selon la revendication 4,
**caractérisée en ce qu'**un réservoir (33) à volume dilatable pouvant être relié à une source d'eau est disposé, derrière la traverse (32), sur le côté éloigné du côté frontal de la tête de nettoyage (1).

6. Tête de nettoyage selon l'une quelconque des revendications 1 à 5,
**caractérisée en ce que** la chambre de nettoyage a une forme de cuve ouverte sur le côté frontal.

7. Tête de nettoyage selon la revendication 1,
**caractérisée en ce que** les agencements de paliers hydrostatiques (16) comportent chacun une paroi frontale (17) et sont disposés à fleur des bords chanfreinés des parois d'entourage (8,9) de la tête de nettoyage (1).

8. Tête de nettoyage selon l'une des revendications 1 à 7,
**caractérisée en ce que**, dans la paroi frontale (17) de chacun des agencements de paliers hydrostatiques (16), est pratiquée une cavité en forme de cuvette (18) dans laquelle débouche un alésage de passage (19) qui, par un système de canalisations (24), peut être raccordé à un réservoir d'eau.

9. Tête de nettoyage selon une des revendications 1 à 8,
**caractérisée en ce que**, dans le système de canalisation (24), est disposé un organe de commutation qui peut relier les agencements de paliers hydrauliques (16) à la source de vide.
